# EUROPÄISCHE PATENTSCHRIFT

(11) **EP 2 169 660 B1**
(45) Veröffentlichungstag und Bekanntmachung des Hinweises auf die Patenterteilung: **07.12.2011**
(21) Anmeldenummer: 08165302.4
(22) Anmeldetag: 26.09.2008
(51) Int. Cl.: G10C 3/18

(54) **Klavierhammer**
Piano hammer
Marteau pour piano

(43) Veröffentlichungstag der Anmeldung: 31.03.2010
(73) Patentinhaber: Goodbuy Corporation S.A., 9490 Vaduz (LI)
(72) Erfinder: Christopher Adams, D-22299 Hamburg (DE)
(74) Vertreter: Raffay & Fleck

(56) Entgegenhaltungen:
- EP-A- 0 398 519
- DE-C- 374 594
- GB-A- 191 027 823

## Beschreibung

Die vorliegende Erfindung betrifft einen Klavierhammer für das Anschlagen von Saiten eines Klaviers gemäß dem Oberbegriff des Patentanspruches 1.

Klaviere, auch als Pianoforte oder kurz Piano bezeichnet, im Sinne der Erfindung umfassen insgesamt diejenigen Saiteninstrumente, bei denen vermittels eine Tastatur (Klaviatur) über sogenannten Hammer eingespannte Saiten angeschlagen und so zum Schwingen und zur Abgabe von Tönen angeregt werden. Klaviere unterteilen sich dabei insbesondere in zwei Gruppen, einerseits das sogenannte Pianino, bei dem die Saiten vertikal eingespannt sind und verlaufen, andererseits die Flügel, bei denen die Saiten in horizontaler Ausrichtung angeordnet sind.

Wie bereits erwähnt werden in solchen Klavieren die typischerweise in einem Rahmen eingespannten Saiten mit einem sogenannten Klavierhammer angeschlagen, der aufgrund eines Tastendruckes an der Klaviatur auf die Saite bzw. die mehreren Saiten (bei hohen Tönen sind häufig zwei oder mehr Saiten parallel gespannt) trifft, um diese zum Schwingen zu erregen. Der Klavierhammer ist hierzu in einer komplizierten Mechanik eingebunden, die neben dem Anschlag des Hammers noch weitere Elemente bedient, z.B. eine Klangdämpfung. Der Klavierhammer an sich umfasst einen Hammerstiel und einen Hammerkopf, wobei letzterer bei der Bestätigung tatsächlich auf die anzuschlagende Saite bzw. die anzuschlagenden Saiten auftritt. Der Hammerkopf eines Klavierhammer besteht im Kern ebenso wie der Hammerstiel häufig aus Holz, ist jedoch prinzipiell nicht auf dieses Material beschränkt. Dabei ist der Kern des Hammerkopfes mit einer Auflage versehen, mit der der Hammerkopf dann auf die anzuschlagenden Saiten auftrifft, wenn die entsprechende Taste an der Klaviatur betätigt wird. Als Material für die Auflage wird heute üblicherweise Filz verwendet, es hat aber auch schon Leder Verwendung gefunden. Auch sind andere Materialien mit vergleichbaren Eigenschaften für eine Verwendung als Auflage denkbar.

Bei bekannten Klavieren ist der Hammer bzw. die Hammerauflage typischerweise tropfenförmig ausgebildet mit einer Trefffläche, mit der er beim Betätigen der entsprechenden Taste auf der Saite bzw. auf den Saiten auftrifft. Dabei spielt, z.B. bei der Verwendung von Filz für die Auflage des Hammerkopfes, wie sie heute weitgehend üblich ist, die Dichte bzw. die Verpressung des Filzes eine wesentliche Rolle für die Klangeigenschaft bzw. die Intonation des Instrumentes beim Betätigen dieses Hammers. So werden heute bei der Herstellung von Klavieren in der Manufaktur die Filzauflagen der Hämmer in den Bereichen, in denen sie auf die Saite bzw. die Saiten auftreffen, zur klanglichen Abstimmung des Instrumentes aufgelockert, indem dort mit bestimmten Werkzeugen in die Oberfläche eingestochen und der Filz so bearbeitet wird. Diese Arbeit muss von erfahrenem Stimmpersonal vorgenommen werden und ist zeitaufwendig. Insbesondere ist es kaum möglich, einen durch die oben beschriebene Bearbeitung behandelten Klavierhammer, dessen Auflage, insbesondere Filzauflage, durch das genannte Einstechen zu stark aufgelockert worden ist, wieder zu verdichten. Im schlimmsten Fall muss der Hammerkopf, oder gar der gesamte Hammer noch in der Produktion ausgewechselt werden, und die Stimmung muss von Neuem vorgenommen werden.

Ein Hammerkopt für Schlaginstrumente mit drehebarem Filzkörper ist aus DE 374 594 bekannt.

Hier soll mit der Erfindung Abhilfe geschaffen werden, indem ein Klavierhammer angegeben wird, der insbesondere eine wesentlich einfachere und reproduzierbare Abstimmung ermöglicht, die insbesondere auch reversibel sein soll.

Die in Rückschau zunächst verblüffend einfach erscheinende Idee der Erfindung, die im Bereich des Instrumenten-, genauer gesagt des Klavierbaus, jedoch eine nahezu revolutionäre Neuerung bedeutet, besteht darin, den Hammerkopf von vornherein entlang einer Umfangsfläche, mit der er auf den anzuschlagenden Saiten auftreffen kann, mit einer Auflage von unterschiedlicher Dichte auszubilden. Weiterer wesentlicher Aspekt dabei ist, dass der Hammerkopf, der bei derzeitigen Klavierhämmern starr am Hammerstiel angeordnet ist, hinsichtlich der Position seiner Umfangsfläche, mit der er auf der bzw. den anzuschlagenden Saite(n) auftrifft, einstellbar ist.

Durch diese beiden Maßnahmen ist es möglich, einen Klavierhammer von vornherein mit definierten (und insoweit reproduzierbaren und reversibel einstellbaren) unterschiedlichen Dichten seiner Auflage zu versehen und bei einem Stimmen bzw. klanglichen Justieren des Klaviers durch eine Stellung der Position der Umfangsfläche des Hammers, mit der er auf die Saite(n) auftritt, eine Einstellung vorzunehmen. Mit anderen Worten kann ein Instrumenten bauer bzw. -stimmer die Einstellung der klanglichen Einfärbung des Klaviers durch einfaches Umpositionieren des Hammerkopfes relativ zum Hammerstiel vornehmen, ohne dass er etwa eine Filzauflage mit einem Stechdorn oder vergleichbaren Instrument auflockern muss und bei einem "Zuviel" dieser Auflockerung sogar keine Möglichkeit der Korrektur mehr hat, außer den Hammerkopf oder den Hammer insgesamt auszutauschen.

Eine klangliche Einstellung des Instrumentes wird dadurch nicht nur wesentlich schneller zu erreichen sein, es können insbesondere auch Einstellungsfehler korrigiert oder die klangliche Einstellung auch zu einem späteren Zeitpunkt noch einmal abgeändert und neu eingestellt werden.

Eine einfache Methode, die unterschiedlich dichte Auflagen gemäß der Erfindung zu erzeugen, besteht darin, eine Filzauflage zu verwenden, die entlang der Umfangsfläche unterschiedlich dicht verpresst ist. Wird z.B. ein im Wesentlichen walzenförmiger Hammerkopf verwendet, kann auf der Umfangsfläche ein Filzstreifen aufgeklebt werden, der durch Pressen eines Filzmaterials keilförmig zunehmender Ausgangsstärke auf eine gleichmäßige Endstärke gewonnen worden ist. So ergibt sich in diesem Fall ein kontinuierlich sich ändernder Grad der Materialdichte, so dass sich eine Vielzahl von Einstellmöglichkeiten des Hammerkopfes ohne eine Abstufung eröffnet.

Eine einfache Möglichkeit, den erfindungsgemäßen Klavierhammer auszugestalten besteht darin, dass der Hammerkopf als Rollkörper, insbesondere walzenförmig, ausgebildet ist und mit einer Drehachse in dem Hammerstiel eingespannt, um die, er drehbar und in einer gewünschten Drehposition relativ zu dem Hammerstiel fixierbar ist. Das Fixieren der Drehposition kann z.B. durch Verklemmen bzw. Verschrauben einer Halteschraube auf der Drehachse selbst geschehen oder in anderer geeigneter Weise. Der Rollkörper kann dabei um die Drehachse gedreht werden, ohne dass sich der Abstand des Hammerkopfes zum Auftreffpunkt auf der anzuschlagenden Saite bzw. den anzuschlagenden Saiten verändert und sich dadurch etwa eine andere Art der Mechanik bei der Tastenbetätigung ergäbe. Ein Verdrehen des so ausgestalteten Hammerkopfes kann in beiden Richtungen, also vor und zurück erfolgen, so dass Korrekturen bei der Abstimmung des Instrumentes möglich sind, bis die gewünschte Intonation vorliegt.

Damit der Hammerkopf insbesondere auch mehrere zur Erzeugung eines einzigen Tones parallel anzuschlagende Saiten in dem Klavier gleichmäßig anschlägt, ist es von Vorteil, wenn die unterschiedliche Dichte der Auflage nur in einer Ebene senkrecht zu der Drehachse vorliegt, in Richtung der Drehachse jedoch eine gleichbleibende Dichte vorherrscht.

In einer Weiterentwicklung kann vorgesehen sein, dass der Klavierkammer einen motorischen Antrieb aufweist, mit dem die Position der Umfangsfläche, mit der der Hammerkopf auf der bzw. auf den anzuschlagenden Saite(n) auftritt, verstellt werden kann. Ein solcher motorischer Antrieb kann einerseits bei der am Ende der Fertigung des Klaviers in der Manufaktur vorzunehmenden Abstimmung die Arbeit insgesamt erleichtern und die aufzuwendende Zeit verkürzen. Hierin ist jedoch noch nicht der Hauptvorteil zu sehen. Vielmehr kann mit einem solchen Antrieb anderseits auch zu einem späteren Zeitpunkt die Abstimmung des Klaviers durch Verstellen der Position der Umfangsfläche eines Hammers oder mehrere Hämmer und damit der Dichte der Auflage, mit der die Saite bzw. die Saiten angeschlagen werden, verändert bzw. angepasst werden. So ist es insbesondere auch möglich, für verschiedene Einsätze des Klaviers, z.B. zum Spielen von Musik unterschiedlicher Stilrichtungen oder Komponisten dem Klavier jeweils eine andere Intonation aufzugeben. Hier kann z.B. im Zusammenwirken mit einer in dem Klavier vorhandenen Steuerung eine voreingestellte Intonation automatisch eingestellt werden durch über die Steuerung kontrolliertes Anfahren der jeweiligen Positionen der Umfangsfläche der Hämmer, mit der diese dann auf die einzelnen Saiten auftreffen. Hierdurch erhöht sich die Variabilität der Einsatzmöglichkeit eines Klaviers deutlich, es kann ein und dasselbe Instrument in völlig unterschiedlichen Intonationen gespielt werden, wofür heutzutage ggf. zwei oder gar mehr Instrumente in Konzerthallen oder dgl. vorgehalten werden müssen.

Gegenstand der Erfindung ist schließlich auch ein Klavier an sich, welches wenigstens einen Klavierhammer mit den oben beschriebenen Merkmalen aufweist.

Weitere Vorteile und Merkmale der Erfindung ergeben sich aus der nachfolgenden Beschreibung eines Ausführungsbeispiels anhand der beigefügten Figuren. Dabei zeigen:
Fig. 1 eine schematische Darstellung eines Klavierhammer in üblicher Bauform aus dem Stand der Technik;
Fig. 2 in einem Ausschnitt den Hammerkopf mit seiner Aufhängung am Hammerstiel eines Klavierhammers in einer Ausgestaltung der Erfindung;
Fig. 3 in zwei Darstellungen a) und b) eine Möglichkeit, eine Auflage für einen Hammerkopf eines Klavierhammers zu erhalten, die Zonen unterschiedlicher Dichte aufweist; und
Fig. 4 in einer Darstellung vergleichbar Fig. 3 eine weitere Möglichkeit, eine Auflage für einen Hammerkopf zu erhalten, die in unterschiedlichen Bereichen unterschiedliche Dichten aufweist.

In den Figuren ist ein Ausführungsbeispiel der Erfindung in schematischen und lediglich der Veranschaulichung dienenden Darstellungen gezeigt und wird nachfolgend beschrieben. Dabei zeigt Fig. 1 einen Klavierhammer nach dem Stand der Technik, die Ausgestaltungen der Erfindung sind in den Figuren 2 bis 4 skizziert.

In Fig. 1 ist zum Vergleich ein herkömmlicher Klavierhammer 1 dargestellt, hier ein Klavierhammer 1 für den Einbau in einen Flügel. Der Klavierhammer 1 ist hier in Einbauposition dargestellt, da er im Flügel die Saiten von unten anschlägt. Für den Anschlag schnellt der hier gezeigte Klavierhammer 1 mit seinem am Ende des Hammerstiels 2 angeordneten Hammerkopf 3 nach oben und trifft dort mit der Auflage 4 des Hammerkopfes 3 auf die anzuschlagende Klaviersaite. Dabei trifft der Hammerkopf 3, genauer die darauf befindliche Auflage 4, die typischerweise aus Filz besteht, stets mit ein und demselben Bereich seiner Oberfläche auf die anzuschlagende Saite.

Im Stand der Technik wird ein solcher Klavierhammer 1 bei der klanglichen Fertigstellung des Flügels, in dem er eingebaut ist, von einem Klavierstimmer solange im Bereich der Oberfläche der Auflage 4, mit der der Hammerkopf 3 auf die Saite auftrifft, durch Einstechen in den Filz aufgelockert, bis die Intonation des Flügels beim Anschlagen des Tones stimmt. Der Hammerkopf 3 bzw. die Auflage 4 sind bei dem Klavierhammer 1 nach dem Stand der Technik gegenüber dem Hammerstiel 2 fest positioniert und lassen sich nicht bewegen. Insoweit lässt sich die Oberfläche der Auflage 4, mit der diese auf die Saite des Flügels auftrifft, in ihrer Position nicht verändern.

Anders ist dies bei einem erfindungsgemäßen Hammer 10 ausgestaltet, der schematisch in Fig. 2 dargestellt ist. Hier befindet sich am Hammerstiel 12 der Hammerkopf 13 mit einer Auflage 14. Der Hammerkopf 13 ist hier walzenförmig ausgebildet, wobei die Auflage, die hier ebenfalls aus Filz besteht, die Oberfläche der Walze umspannt. Der Hammerkopf 13 ist an einer Drehachse 11 drehbar im Hammerstiel 12 gelagert, der den Hammerkopf 13 gabelartig umschließt. Gut zu erkennen sind die schematisch eingezeichneten unterschiedlichen Bereiche bzw. Zonen 15 bis 19, in denen die Auflage 14 jeweils unterschiedliche Dichten aufweist.

Erfindungsgemäß kann der so mit unterschiedlichen Dichten entlang seiner Umfangsfläche ausgerüstete Hammerkopf 13 um die Drehachse 1 gedreht werden, so dass die Position seiner Oberfläche (damit auch der jeweilige Bereich 15, 16, 17, 18 bzw. 19 mit entsprechend unterschiedlicher Dichte), mit der der Hammerkopf 13 auf die anzuregende Saite auftritt, durch einfaches Verdrehen des Hammerkopfes 13 um die Drehachse 11 eingestellt werden kann. Ist die Einstellung vollzogen, kann der Hammerkopf 13 relativ zu dem Hammerstiel 12 positioniert und festgelegt werden, z.B. indem die Drehachse 11 mit geeigneten Mitteln blockiert wird.

Es dürfte einleuchten, dass mit einem solchen, erfindungsgemäßen Klavierhammer 10 die Einstellung der gewünschten Intonation des Instrumentes bedeutend einfacher und reproduzierbarer möglich ist als durch mechanisches Auflockern der Filzauflage 4 bei dem Klavierhammer 1 nach dem Stand der Technik.

In Fig. 2 ist schematisch ein Hammerkopf gezeigt, der in seiner Auflage 14 zonenweise insgesamt fünf Bereiche mit unterschiedlicher Dichte aufweist (Bereiche 15 bis 19). Eine solche Auflage 14, die insbesondere eine Filzauflage sein kann, kann z.B. aus einem Filz durch Verpressen hergestellt werden, wie er in Fig. 3a gezeigt und mit 20 bezeichnet ist. Hier ist als Ausgangsmaterial ein Filz gleichbleibender Dichte mit unterschiedlicher Höhe (treppenartiger Aufbau) gewählt, der entlang der durch die Pfeile in Fig. 3a angedeuteten Richtung zusammengedrückt und verpresst wird. So entsteht eine Filzauflage einheitlicher Höhe, wie sie in Fig. 3b gezeigt ist, die allerdings fünf Bereiche mit unterschiedlicher Dichte aufweist (von links nach rechts mit jeweils höherer Dichte). Alternativ kann, um eine noch feinere Justagemöglichkeit zu erhalten, ein Filz wie in Fig. 4a gezeigt und mit 20' bezeichnet verpresst werden. Dann wird eine Auflage 24' erhalten, die eine kontinuierlich zunehmende Dichte von links nach rechts in Fig. 4b aufweist und insoweit eine feinere Einstellmöglichkeit der Intonation des Instrumentes ermöglicht. Wichtig in Bezug auf die Figuren 3 und 4 zu erwähnen ist, dass die fertigen Filzauflagen 24 bis 24' in Richtung senkrecht zur Zeichenebene einheitliche Dichten aufweisen, dass sich die Dichten lediglich in der Zeichenebene von links nach rechts gesehen ändern, bei der Auflage 24 aus Fig. 3b schrittweise in fünf Bereichen, bei der Filzauflage 24' in Fig. 4b kontinuierlich und ohne Sprünge.

Schließlich liegt es im Rahmen der Erfindung, einem Klavierhammer 12 wie in Fig. 2 mit einem Antrieb (dort nicht gezeigt) auszustatten, der den Hammerkopf 13 motorisch angetrieben um die Drehachse 11 verdreht und z.B. über eine Selbsthemmung in einer angefahrenen Position festhält. Neben der reinen Möglichkeit, eine gewünschte Intonation einmalig motorisch einzustellen und dadurch schneller und effektiver arbeiten zu können, ergibt sich hierbei insbesondere ein weiterer Freiheitsgrad der Verstellung der Intonation des Instrumentes je nach Einsatzsituation. Ein solcher motorischer Antrieb, der sehr leicht mit Mikromotoren und entsprechender, durch den Hammerstiel 12 geführter Verkabelung (Energieversorgung und Steuersignale) realisiert werden kann, kann dann mit einer in dem Instrument angeordneten Steuerung zusammenwirken, um z.B. voreingestellte Intonationen abzurufen und entsprechend durch Rotation des Hammerkopfes 1 3 einzustellen.

### Bezugszeichenliste

- 1: Klavierhammer
- 2: Hammerstiel
- 3: Hammerkopf
- 4: Auflage
- 10: Klavierhammer
- 11: Drehachse
- 12: Hammerstiel
- 13: Hammerkopf
- 14: Auflage
- 15: Bereich
- 16: Bereich
- 17: Bereich
- 18: Bereich
- 19: Bereich
- 20: Filz
- 20': Filz
- 24: Auflage
- 24': Auflage

## Patentansprüche

1. Klavierhammer für das Anschlagen von Saiten eines Klaviers mit einem Hammerstiel (12) und einem entlang zumindest eines Teils einer Umfangsfläche mit einer Auflage (14, 24, 24') bespannten Hammerkopf (13), wobei der Hammerkopf (13) hinsichtlich der Position seiner Umfangsfläche, mit der er auf der bzw. den anzuschlagenden Saite(n) auftrifft, einstellbar ist, **dadurch gekennzeichnet, dass** die Auflage (14, 24, 24') entlang der Umfangsfläche mit unterschiedlicher Dichte ausgebildet ist.

2. Klavierhammer nach Anspruch 1, **dadurch gekennzeichnet, dass** die Auflage (14, 24, 24') aus Filz besteht, der entlang der Umfangsfläche unterschiedlich dicht verpresst ist.

3. Klavierhammer nach einem der vorhergehenden Ansprüche, **dadurch gekennzeichnet, dass** der Hammerkopf (13) als Rollkörper, insbesondere walzenförmig, ausgebildet ist mit einer in dem Hammerstiel (12) eingespannten Drehachse (11), um die er drehbar und in einer gewünschten Drehposition relativ zu dem Hammerstiel (12) fixierbar ist.

4. Klavierhammer nach Anspruch 3, **dadurch gekennzeichnet, dass** die Auflage (14, 24, 24') eine unterschiedliche Dichte in Richtung eines in einer Ebene senkrecht zu der Drehachse (11) liegenden Umfanges des Rollkörpers aufweist, in Richtung der Drehachse (11) jedoch eine gleichbleibenden Dichte hat.

5. Klavierhammer nach einem der vorhergehenden Ansprüche, **dadurch gekennzeichnet, dass** er einen motorischen Antrieb aufweist zum Verstellen der Position der Umfangsfläche des Hammerkopfes (13) aufweist, mit der er auf der bzw. den anzuschlagenden Saite(n) auftrifft.

6. Klavier mit wenigstens einem Klavierhammer (10) nach einem der vorhergehenden Ansprüche.

## Claims

1. A piano hammer for striking the strings of a piano with a hammer shank (12) and a hammer head (13) covered with a cover (14, 24, 24') along at least one portion of a peripheral surface, whereas the hammer head (13) is adjustable as regards the position of its peripheral surface with which it impacts the string(s) to be struck, **characterised in that** the cover (14, 24, 24') has a varying density along the peripheral surface.

2. A piano hammer according to claim 1, **characterised in that** the cover (14, 24, 24') consists of felt, which is compressed with varying density along the peripheral surface.

3. A piano hammer according to any of the preceding claims, **characterised in that** the hammer head (13) is designed as a rolling element, in particular in the form of a cylinder, having a rotational axis (11) clamped in the hammer shank (12), around which it is rotary and can be fixed in a requested rotating position with respect to the hammer shank (12).

4. A piano hammer according to claim 3, **characterised in that** the cover (14, 24, 24') has a varying density in the direction of a circumference of the rolling element situated on a plane vertically to the rotational axis (11), however with a constant density in direction of the rotational axis (11).

5. A piano hammer according to any of the preceding claims, **characterised in that** it has a motorised drive unit to modify the position of the peripheral surface of the hammer head (13), with which it impacts the string(s) to be struck.

6. A piano having at least one piano hammer (10) according to one of the preceding claims.

## Revendications

1. Marteau de piano servant à frapper les cordes d'un piano avec un manche de marteau (12) et une tête de marteau (13) recouverte d'une garniture (14, 24, 24') le long au moins d'une partie de sa surface périphérique, où la tête de marteau (13) est réglable en ce qui concerne la position de sa surface périphérique avec laquelle elle touche la ou les cordes à frapper, **caractérisé en ce que** la garniture (14, 24, 24') présente une densité variable le long de la surface périphérique.

2. Marteau de piano selon la revendication 1, **caractérisé en ce que** la garniture (14, 24, 24') se compose de feutre, qui est comprimé le long de la surface périphérique de manière différente.

3. Marteau de piano selon l'une quelconque des revendications précédentes, **caractérisé en ce que** la tête de marteau (13) est conçu comme élément roulant, en particulier en forme de rouleau, pourvu d'un axe de rotation (11) fixé dans le manche de marteau (12), axe autour duquel la tête est rotative et peut être fixée dans une position rotative désirée par rapport au manche de marteau (12).

4. Marteau de piano selon la revendication 3, **caractérisé en ce que** la garniture (14, 24, 24') présente une densité différent en direction d'une circonférence de l'élément roulant disposé dans un plan perpendicuaire à l'axe de rotation (11), avec cependant une densité constante dans le sens de l'axe de rotation (11).

5. Marteau de piano selon l'une quelconque des revendications précédentes, **caractérisé en ce qu'**il présente un entraînement motorisé pour modifier la position de la surface périphérique de la tête de marteau (13), avec laquelle elle touche la ou les cordes à frapper.

6. Piano comportant au moins un marteau de piano (10) selon l'une quelconque des revendications précédentes.
